# EUROPÄISCHE PATENTSCHRIFT

(11) **EP 1 422 325 B1**
(45) Veröffentlichungstag und Bekanntmachung des Hinweises auf die Patenterteilung: **23.04.2008**
(21) Anmeldenummer: 03026400.6
(22) Anmeldetag: 19.11.2003
(51) Int. Cl.: D01H 4/10, D01H 4/40

(54) **Offenend-Spinnvorrichtung und Spinnrotor sowie Verfahren zur Garnherstellung**
Open-end spinning machine with a spinning rotor and method for manufacturing a yarn
Métier à filer à bout libre comprenant un rotor de filature et procédé de filage

(30) Priorität: 21.11.2002 DE 10254272
(43) Veröffentlichungstag der Anmeldung: 26.05.2004
(73) Patentinhaber: Oerlikon Textile GmbH & Co. KG, 41069 Mönchengladbach (DE)
(72) Erfinder: Weide, Thomas, 41189 Mönchengladbach (DE); Winzen, Lothar, 41812 Erkelenz (DE)
(74) Vertreter: Hamann, Arndt

(56) Entgegenhaltungen:
- DE-A1- 2 552 955
- DE-A1- 4 411 342
- DE-A1- 19 963 087

## Beschreibung

Die Erfindung betrifft eine Offenend-Spinnvorrichtung mit einem in einem Rotorgehäuse umlaufenden Spinnrotor nach dem Oberbegriff des Anspruchs 1, einen Spinnrotor nach dem Oberbegriff des Anspruchs 12 sowie ein Verfahren zur Garnherstellung nach dem Oberbegriff des Anspruchs 13.

Aus der DE-OS 25 52 955 ist es bekannt, innerhalb des Spinnrotors einer Offenend-Spinnvorrichtung einen Spinneinsatz drehbar gelagert anzuordnen. Der als Hohlwelle ausgebildete Rotorschaft des Spinnrotors läuft auf einer Stützscheibenlagerung um. Die Antriebs- und Lagerwelle des als Spinneinsatz bezeichneten Rotoreinsatzes ist in der Hohlwelle mittels Wälzlagern gelagert. Spinnrotor und Spinneinsatz werden über einen gemeinsamen Tangentialriemen angetrieben und rotieren gleichsinnig. Um die bei solchen Rotorspinnvorrichtungen notwendigen Drehzahlunterschiede zwischen Spinnrotor und Spinneinsatz zu erreichen, sind die Antriebswirtel der beiden Wellen unterschiedlich dimensioniert. Mit der Offenend-Spinnvorrichtung der DE-OS 25 52 955 sollen Nachteile in der Beschaffenheit des rotorgesponnenen Fadens, wie beispielsweise geminderte Garnfestigkeit, mit denen der Faden spinnverfahrensbedingt gegenüber dem Ringspinnverfahren behaftet ist, behoben werden können. Offenend-Rotorspinnvorrichtungen dieser Art haben sich in der Praxis jedoch nicht bewährt.

Die DE 44 11 342 A1 beschreibt ebenfalls eine Offenend-Rotorspinnvorrichtung mit einem im Spinnrotor drehbar gelagerten Spinneinsatz. Der Spinneinsatz ist über eine Kupplungseinrichtung zeitweise am Spinnrotor festlegbar. Bei normalem Spinnbetrieb wird der Spinneinsatz ausschließlich durch den Faden mitgenommen. Dies ist möglich, weil der Faden durch das Voreilen der Einbindezone den Spinneinsatz in Rotationsrichtung mitziehen kann. Mittels der Kupplungseinrichtung ist es möglich, in der Beschleunigungsphase der Spinnvorrichtung den Spinneinsatz auf Rotordrehzahl zu beschleunigen, indem dieser über die Kupplungseinrichtung vom Spinnrotor mitgenommen wird. Dadurch kann eine Überlastung des Fadens während des Anspinnens, die möglicherweise zu einem Fadenbruch oder zu einem Mißlingen des Anspinners führt, vermieden werden. Die DE 44 11 342 A1 führt aus, daß durch ständig neu eingespeiste Fasern sogenannte Bauchbinden entstehen. Diese Bauchbinden sollen zuverlässig vermieden werden können, indem der Faden mittels eines Führungskanals im Spinneinsatz relativ gut vor aus dem Faserleitkanal austretenden Fasern geschützt wird. Dabei geht die DE 44 11 342 A1 jedoch von unzutreffenden Grundlagen aus. Es wurde nicht erkannt, daß die Entstehung der Bauchbinden nicht im Bereich zwischen Rotorrille und Abzugsdüse erfolgt, sondern beim Einbindevorgang des Garns in der Einbindezone, wie es zum Beispiel in der DE 199 63 087 A1 ausführlich erläutert wird. Daher läßt sich die unerwünschte Entstehung von Bauchbinden mit der Vorrichtung der DE 44 11 342 A1 nicht oder nur unzureichend verhindern.

Die DE 195 28 727 A1 zeigt eine Offenend-Rotorspinnmaschine mit einem Außenrotor, in dem ein als Innenrotor bezeichneter Rotoreinsatz angeordnet ist, der unabhängig vom Außenrotor angetrieben wird. Sowohl der Außenrotor als auch der Innenrotor werden jeweils von separaten Tangentialriemen in Drehung versetzt. Die Umlaufgeschwindigkeit des Innenrotors ist dabei im Spinnbetrieb und beim Anspinnen stets etwas größer als die Umfangsgeschwindigkeit des Außenrotors. Über einen Abzugskanal werden die Fasern aus der als Sammelnut bezeichneten Rotorrille abgezogen und dabei zu einem Faden ausgebildet. Der Innenrotor wird in der DE 195 28 727 A1 auch Streckrotor genannt, da damit eine gewisse Verstreckung des Garns erzielbar sein soll. Zwischen Rotorrille und Abzugskanal durchläuft der Faden einen hier als Garnkanal bezeichneten Fadenführungskanal im Innenrotor und wird dabei von in Drehrichtung der Rotoren gekrümmten Flächen im Garnkanal geführt. Der Garnkanal ist so ausgebildet, daß verhindert wird, daß aus der Rotorrille Fasern von der in Drehrichtung rückwärtigen Seite eintreten können. Mit dem in Drehrichtung von Innenrotor und Außenrotor gekrümmten Garnkanal soll die Fadenbildung so erfolgen, daß keine unerwünschten, als Umwickelfasern bezeichneten Bauchbinden, die in der DE 195 28 727 A1 Schnurwickelfasern genannt werden, auftreten. Dazu soll insbesondere beitragen, daß keine Fasern von der in Drehrichtung rückwärtigen Seite des Garnkanals in das aus der Rotorrille abgezogene Faserbündel gelangen können.

Das Auftreten von Umwickelfasern läßt sich mit der Vorrichtung nach der DE 195 28 727 A1 aus den gleichen Gründen wie bei der DE 44 11 342 A1 nicht verhindern. Bei einer sogenannten voreilenden Einbindezone, mit der die in der DE 195 28 727 A1 beschriebene Offenend-Rotorspinnmaschine arbeitet, liegt eine Krümmungsrichtung des Fadenendes in Rotordrehrichtung vor. Dabei werden Fasern, die von der Faserrutschfläche des Rotors kommend die Einbindezone des Garnendes direkt erreichen, zunächst in zur normalen Garndrehrichtung entgegengesetzter Richtung an das drehende Garn angebunden, wonach bei weiterem Abzug des Garns mit gleichzeitiger Drehung desselben um seine eigene Achse die Drehrichtung dieser Fasern in die Hauptdrehrichtung des Garns wechselt. Insbesondere dann, wenn die Faser mit ihrem in Rotordrehrichtung vorn liegenden Ende zuerst die Einbindezone erreicht, können beim Drehrichtungswechsel der Faser, der sich beim Fortschreiten der Einbindezone ergibt, mehrere örtlich konzentrierte Umschlingungen, die sogenannten Bauchbinden, entstehen. Es kommt zur Einschnürung des Fadens an diesem Punkt mit der Folge der Fadenungleichmäßigkeit und einer gebremsten Drehungsfortpflanzung, was wiederum zu einem Festigkeitsverlust im Faden führt.

Die gattungsgemäße DE 199 63 087 A1 beschreibt dagegen ein Verfahren zum Offenend-Rotorspinnen, bei dem die Krümmung des Fadenendes entgegen der Rotordrehrichtung ausgerichtet ist. Dies führt dazu, daß Einzelfasern, die das Garnende in der Einbindezone erreichen, sofort in der normalen Drehrichtung des Garns an- beziehungsweise eingebunden werden und damit keine Störung in der Garnerzeugung mit daraus erwachsendem Qualitätsmangel hervorrufen. Die Einbindezone eilt folglich mit um die Fadenabzugsgeschwindigkeit geringerer Umlaufgeschwindigkeit nach. Durch dieses Nacheilen der Einbindezone werden die Fasern unter einer größeren Zugbeanspruchung aus der Rotorrille abgezogen. Hierdurch ergibt sich eine zusätzliche Verstreckung, die zu einer verbesserten Orientierung der Fasern führt und eine höhere Ausnutzung der Fasersubstanzfestigkeit ermöglicht. Das auf diese Weise hergestellte Garn besitzt im Gegensatz zu einem Garn, welches mit voreilender Einbindezone hergestellt wurde, einen ausgeprägten Garnkern aus gestreckten Fasern.

Die DE 199 63 087 A1 führt weiterhin aus, daß im Rahmen der Weiterentwicklung der Offenend-Spinnverfahren die Prozesse deutlich verbessert werden konnten, so daß sich normalerweise größere Faseransammlungen, Verschmutzungen oder auch ein Unterdruckausfall vermeiden lassen. Dementsprechend sei es heute so, daß prinzipiell moderne Offenend-Rotorspinnmaschinen ohne zusätzliche Hilfsmittel zur Aufrechterhaltung der Krümmung des Fadenendes in Rotordrehrichtung arbeiten.

Durch die Fasereinspeisung in Rotordrehrichtung ergibt sich schon eine ziemliche Stabilität des Garnherstellungsprozesses. Da beim Verfahren gemäß der DE 199 63 087 A1 eine verbesserte Verstreckung erreicht wird, ergibt sich hier auch nicht die Notwendigkeit der Verwendung eines Innenrotors mit dem Ziel, die Verstreckung zu erhöhen. Das Verfahren gemäß der DE 199 63 087 A1 kann hinsichtlich der Stabilität des Spinnprozesses dennoch nicht immer den heutigen hohen Ansprüchen genügen.

Ausgehend vom vorgenannten Stand der Technik liegt der Erfindung die Aufgabe zugrunde, die bekannten Offenend-Rotorspinnvorrichtungen zu verbessern.

Diese Aufgabe wird erfindungsgemäß durch eine Offenend-Spinnvorrichtung nach dem Oberbegriff des Anspruchs 1, einen Spinnrotor nach dem Oberbegriff des Anspruchs 12 sowie ein Verfahren zur Garnherstellung nach dem Oberbegriff des Anspruchs 13 gelöst.

Vorteilhafte Ausbildungen sind Gegenstand der Unteransprüche.

Eine gemäß der Erfindung ausgebildete Offenend-Spinnvorrichtung führt zu einer signifikanten Verbesserung der Stabilität des Spinnprozesses mit nacheilender Einbindezone insbesondere in der Anspinnphase. Ein nachteiliger Wechsel von einem Spinnprozess mit nacheilender Einbindezone in einen Spinnprozess mit voreilender Einbindezone während des laufenden Spinnprozesses läßt sich damit vermeiden. Durch den erfindungsgemäßen Antrieb des Rotoreinsatzes wird sichergestellt, dass dessen Fadenführung den Garnschenkel zwischen Abzugsdüse und Rotorrille so spannt, dass auch durch die der Rotation des Garnschenkels entgegengerichtete Luftströmung ein Kippen der Orientierung des Garnschenkels zwischen Nacheilen und Voreilen nicht bewirkt werden kann.

Durch den Antrieb des Rotoreinsatzes auch in der Anspinnphase wird der in Richtung auf die Rotorrille bewegte Faden von der Fadenführung des Rotoreinsatzes gefangen und um diese entgegen der Rotordrehrichtung gekrümmt, so dass sich automatisch die Krümmungsrichtung ergibt, die für eine nacheilende Einbindezone typisch ist.

Die Kraft, die einerseits den Garnschenkel zwischen Abzugsdüse und Rotorrille spannt, bewirkt andererseits eine Verzögerung des Rotoreinsatzes gegenüber dem Spinnrotor. Die Verzögerung des Rotoreinsatzes gegenüber seinem zum Spinnrotor synchronen Antrieb beim normalen Spinnbetrieb durch den mit der Fadenführung zusammenwirkenden Garnschenkel stellt ein besonders einfaches Einstellen der geeigneten Drehzahl des Rotoreinsatzes dar.

Den Rotoreinsatz kontaktlos mit dem Spinnrotor zu koppeln und eine gleichsinnige Drehbewegung, vorzugsweise mittels der Magnetwirkung von Permanentmagneten, zu bewirken, stellt eine besonders einfache und funktionssichere Ausführung der erfindungsgemäßen Vorrichtung dar. Bei der Kupplung mittels Magneten ist Hysterese im ferromagnetischen Werkstoff des Rotors wirksam, d.h. die Kupplung kommt im wesentlichen auf dem Wirbelstromprinzip zur Wirkung. Ebenso ist eine magnetisch initiierte höhere Lagerreibung erzielbar, die zusätzlich oder allein für die entsprechende Mitnahme des Rotoreinsatzes sorgt. Die Drehzahl des Rotoreinsatzes läßt sich beim Anspinnen an die Drehzahl des Spinnrotors angleichen. Die Permanentmagnete können am Rotoreinsatz dauerhaft fixiert sein. Zusätzliche Antriebs- oder Steuerungseinrichtungen zum Beaufschlagen des Rotoreinsatzes mit der Drehbewegung sind nicht erforderlich. Der Platzbedarf der Permanentmagnete ist gering. Diese sind leicht in den Rotoreinsatz zu integrieren und benötigen keinen zusätzlichen Bauraum. Dies ist besonders von Vorteil, da der zur Verfügung stehende Bauraum innerhalb der Spinnrotoren sehr begrenzt ist

Eine gemäß Anspruch 5 ausgebildete Fadenführung verbessert die Stabilität des Spinnprozesses.

Eine Ausbildung des Rotoreinsatzes nach Anspruch 6 führt auf einfache Weise zu einer Verlängerung des Fadenführungskanals, wobei eine zusätzliche Stabilisierung des Garnbildungsprozesses während des Betriebes erfolgt, da der Faden bis zur Rotorrille weitestgehend in Drehrichtung abgedeckt und so vor Luftströmungen geschützt ist.

Wird der Rand der Ausnehmung des Rotoreinsatzes gemäß Anspruch 7 als Schräge ausgebildet, wirkt dies aufgrund der Rotation des Rotoreinsatzes etwaigen unerwünschten Ablagerungen in der Ausnehmung, zum Beispiel von Kurzfasern, entgegen. Derartige abgelagerte Kurzfasern könnten sich als Ansammlung lösen und dann zu Garnfehlern oder Störungen im Spinnprozess führen.

Ist die in Drehrichtung rückwärtige Seitenwand des Fadenführungskanals gemäß Anspruch 8 ausgebildet, wird ein möglichst schnelles Anspinnen unterstützt.

Eine Offenend-Spinnvorrichtung, bei der die Fadenführung des Rotoreinsatzes gemäß der Ansprüche 9 bis 11 ausgebildet ist, lässt sich besonders einfach und kostengünstig herstellen. Mit der Ausbildung gemäß Anspruch 10 kann der Garnschenkel schneller und sicherer so erfasst werden, dass sich eine nacheilende Einbindezone bildet. Durch entsprechend achssymmetrische Anordnung der Mitnehmer kann ein Auswuchten des Rotoreinsatzes ganz oder weitgehend entfallen. Die Position der Permanentmagnete jeweils im Mitnehmer und damit möglichst weit von der Rotationssachse entfernt führt dazu, dass die Kräfte an einem großen Hebelarm angreifen, wodurch die kontaktlose Übertragung der Drehbewegung vom Spinnrotor auf den Rotoreinsatz besonders beim Anspinnen verbessert ist.

Die Erfindung schließt alternativ auch getrennte Antriebe von Spinnrotor und Rotoreinsatz ein, die so synchronisiert sind, daß sich eine geeignete Relation der Drehbewegungen von Spinnrotor und Rotoreinsatz ergibt.

Die erfindungsgemäße Offenend-Spinnvorrichtung stellt eine sehr gute Stabilität des Spinnprozesses bereits von der Anspinnphase an sicher, wie sie beim Rotorspinnen mit nacheilender Einbindezone bisher nicht erreicht worden ist. Der dafür erforderliche Aufwand kann gering gehalten werden. Es läßt sich problemlos ein Spinnprozess mit nacheilender Einbindezone einstellen, der von Anfang an außerordentlich stabil ist.

Weitere Einzelheiten der Erfindung können den anhand der Figuren erläuterten Ausführungsbeispielen entnommen werden.

Es zeigen:
- Fig. 1: eine schematische Darstellung einer Offenend-Rotorspinneinrichtung mit einem innerhalb des Spinnrotors angeordneten Rotoreinsatz in Seitenansicht, teilweise im Schnitt,
- Fig. 2: eine Teilansicht der Offenend-Rotorspinneinrichtung der Figur 1 in vergrößerter Darstellung,
- Fig. 3: den in Figur 2 dargestellten Spinnrotor mit eingelagertem Rotoreinsatz in Vorderansicht, teilweise im Schnitt,
- Fig. 4: eine Teilansicht des Rotoreinsatzes der Figur 3 in der Ansicht I-I, im Schnitt.
- Fig. 5: eine schematische Darstellung eines Spinnrotors in Seitenansicht, dessen Rotoreinsatz Mitnehmer aufweist, teilweise im Schnitt,
- Fig. 6: den in Figur 5 dargestellten Spinnrotor mit eingelagertem Rotoreinsatz in Vorderansicht, teilweise im Schnitt,

Die Offenend-Spinnvorrichtung 1 der Figur 1 umfaßt einen Spinnrotor 2. Der Spinnrotor 2 weist einen Rotorteller 3 und einen Rotorschaft 4 auf. Der Rotorschaft 4 ist in einer Stützscheibenlagerung 5 aufgenommen und in axialer Richtung durch ein Axiallager 6 festgelegt. Der Spinnrotor 2 wird mittels eines Endlosflachriemens 7 angetrieben. Das Rotorgehäuse 9 bildet eine Unterdruckkammer 8, in der der Rotorteller 3 umläuft. Die Unterdruckkammer 8 ist über eine Leitung 10 mit einer Unterdruckquelle 11 verbunden und während des Spinnbetriebs durch eine Kanalplatte 12 mit Hilfe einer Ringdichtung 13 luftdicht verschlossen. Die Kanalplatte 12 weist einen Kanalplattenfortsatz 14 auf, in dem eine Fadenabzugsdüse 15 und ein Fadenabzugsröhrchen 16 gehaltert sind. Durch den Faserleitkanal 17 hindurch wird das Fasermaterial eines bis zur Einzelfaser aufgelösten Vorlagebandes mittels des im Rotorgehäuse 9 herrschenden Unterdrucks in den Rotorteller 3 gesaugt.

Innerhalb des Rotortellers 3 ist ein Rotoreinsatz 18 drehbar am Rotorschaft 4 gelagert. Der Rotoreinsatz 18 weist an seiner Vorderseite eine Ausnehmung 19 auf, in die die Fadenabzugsdüse 15 hineinragt. Von der Ausnehmung 19 ausgehend, verläuft in radialer Richtung ein Fadenführungskanal 20 zum äußeren Rand des Rotoreinsatzes 18. In den Rotoreinsatz 18 sind zylinderförmige Permanentmagnete 21 eingesetzt und fixiert. Die Lagerung des Rotoreinsatzes 18 erfolgt mittels eines Wälzlagers 22, das mit seinem Innenring durch eine Schraube 23 am Rotorschaft 4 befestigt ist.

Figur 2 zeigt gegenüber Figur 1 vergrößert den Rotorteller 3 des Spinnrotors 2, den Rotoreinsatz 18 und die Fadenabzugsdüse 15. Die durch den Faserleitkanal 17 in den Rotorteller 3 eingespeisten Fasern legen sich zu einem Faserring 24 in der Rotorrille 25 ab, werden in der in Figur 3 gezeigten Einbindezone 26 an den Garnschenkel 27 angebunden und als Garn 28 durch die Fadenabzugsdüse 15 abgezogen. Der Spinnrotor 2 der Figur 3 ist ohne den in Figur 2 gezeigten Kanalplattenfortsatz 14 und ohne die Fadenabzugsdüse 15 dargestellt. Der Rotoreinsatz 18 weist einen Fadenführungskanal 20 auf, der im Bereich der Rotorrille 25 entgegen der Drehrichtung des Spinnrotors 2 gekrümmt verläuft. Die Drehrichtung des Spinnrotors 2 ist durch den Pfeil 29 repräsentiert. In den Rotoreinsatz 18 sind außerdem vier zylinderförmige Permanentmagnete 21 eingebracht, die diametral und in gleichem Abstand zur Rotorachse 35 angeordnet sind. Der Rotoreinsatz 18 ist so ausgebildet, daß er bereits vor dem während seiner Herstellung vorgenommenen Auswuchtvorgang eine möglichst geringe Restunwucht aufweist. Die Ausnehmung 19 weist am Rand eine Schräge 30 auf. Dadurch werden zum Beispiel Kurzfasern, die sich aus dem Garn 28 gelöst haben, daran gehindert, sich in der Ausnehmung 19 abzulagern. Die Kurzfasern werden vielmehr wieder aufgrund der Rotation des Rotoreinsatzes 18 in den Rotorteller 3 zurückbefördert.

In Offenend-Rotorspinnvorrichtungen wird bekanntlich beim Start einer neuen Partie oder nach einem Fadenbruch durch einen selbsttätig arbeitenden Anspinnwagen, wie es zum Beispiel in der DE 44 11 342 A1 beschrieben ist, neu angesponnen. Wird der Spinnrotor 2 vom Anspinnwagen in Richtung des Pfeiles 29 mit einer Drehbewegung beaufschlagt, beginnt der Rotoreinsatz 18 durch die Magnetwirkung der Permanentmagnete 21 ebenfalls gleichsinnig mit dem Spinnrotor 2 zu rotieren. Dann wird ein entsprechend vorbereitetes Fadenende eines Anspinnfadens durch das Fadenabzugsröhrchen 16 in den Spinnrotor 2 eingeführt. Das Fadenende läuft durch Berührung mit dem Rotoreinsatz 18 in gleicher Richtung wie der Rotoreinsatz 18 um, gelangt zur Rotorrille 25 und legt sich dort an den aus Einzelfasern gebildeten Faserring 24 an. Die in Drehrichtung des Rotoreinsatzes 18 rückwärtige Seitenwand 32 des Fadenführungskanals 20 ist höher ausgebildet als die in Drehrichtung vorausliegende Seitenwand 33 und weist teilweise eine Schräge 34 auf, wie in Figur 4 dargestellt. Der Rotoreinsatz 18 dreht sich in Richtung des Pfeiles 31. Damit läßt sich das zunächst als freier Garnschenkel umlaufende Fadenende des Anspinnfadens schnell und sicher erfassen und im Faserführungskanal 20 führen. Alternativ kann die in Drehrichtung rückwärtige Wand 32 ganz als Schräge ausgebildet sein.

Beim Beschleunigen des Spinnrotors 2 auf Betriebsdrehzahl wird der Rotoreinsatz 18 ebenfalls in gleicher Drehrichtung mit einer beschleunigend wirkenden Kraft beaufschlagt. Durch das Abziehen des Garns 28 wird der Rotoreinsatz 18 durch das zusammenwirken von Garnschenkel 27 und Faserführungskanal 20. davon zurückgehalten, der Drehbewegung des Spinnrotors 2 mit gleicher Drehzahl zu folgen. Die Umlaufgeschwindigkeit des Rotoreinsatzes 18 ergibt sich dabei im wesentlichen aus der Umlaufgeschwindigkeit der Rotorrille 25 abzüglich der jeweiligen Garnabzugsgeschwindigkeit. Die Drehbewegung des Rotoreinsatzes 18 stellt sich selbsttätig ein und braucht daher nicht gesteuert zu werden.

In dem alternativen Ausführungsbeispiel der Figuren 5 und 6 weist der im Rotorteller 36 des Spinnrotors 37 drehbar gelagerte Rotoreinsatz 38 drei Mitnehmer 39 auf. Die in den Rotorteller 36 eingespeisten Fasern legen sich zu dem in Figur 5 erkennbaren Faserring 46 in der Rotorrille 41 ab und werden in der in Figur 6 gezeigten Einbindezone 47 an den Garnschenkel 40 angebunden. Einer der Mitnehmer 39 führt den Garnschenkel 40. Die Fasern des Garnschenkels 40 werden aus der Rotorrille 41 in Richtung auf die Fadenabzugsdüse 42 gelenkt und als Garn 43 durch die Fadenabzugsdüse 42 abgezogen. Der Spinnrotor 37 der Figur 6 ist ohne den in Figur 5 gezeigten Kanalplattenfortsatz 44 und ohne die Fadenabzugsdüse 42 dargestellt. In jedem Mitnehmer 39 ist ein Permanentmagnet 45 fixiert. Die Drehrichtung des Spinnrotors 37 und des Rotoreinsatzes 38 ist durch den Pfeil 48 repräsentiert.

Die Erfindung ist nicht auf die beschriebenen Ausführungsbeispiele beschränkt. Es sind insbesondere hinsichtlich der Ausbildung des Rotoreinsatzes weitere Ausführungsformen im Rahmen der Erfindung möglich.

## Patentansprüche

1. Offenend-Spinnvorrichtung mit einem in einem Rotorgehäuse umlaufenden Spinnrotor, in dessen den größten Innendurchmesser aufweisender Rotorrille die Fasern gesammelt werden, und mit einer nacheilenden Einbindezone, wobei ein sich von einer Fadenabzugsdüse zur Rotorrille erstreckender Garnschenkel zumindest in der Nähe der Rotorrille während des Spinnvorganges entgegen der Rotordrehrichtung gekrümmt ist,
**dadurch gekennzeichnet,**
**daß** im Spinnrotor (2, 37) ein koaxial zur Rotorachse (35) des Spinnrotors (2, 37) drehbar gelagerter Rotoreinsatz (18, 38) angeordnet ist, daß eine Einrichtung vorhanden ist, die den Rotoreinsatz (18, 38) in Drehrichtung des Spinnrotors (2, 37) in Rotation versetzt, wobei der Rotoreinsatz (18, 38) während des Spinnprozesses so verzögert ist, daß die Verzögerung im wesentlichen dem Nacheilen der Einbindezone entspricht, und daß der Rotoreinsatz (18, 38) eine Fadenführung aufweist, die den Garnschenkel (27, 40) zwischen Rotorrille (25, 41) und Fadenabzugsdüse (15, 42) führt und die Krümmung des Garnschenkels (27, 40) entgegen der Rotordrehrichtung in allen Spinnphasen unterstützt.

2. Offenend-Spinnvorrichtung nach Anspruch 1, **dadurch gekennzeichnet, daß** beim normalen Spinnbetrieb der Garnschenkel (27, 40) über die Fadenführung den Rotoreinsatz (18, 38) gegenüber seinem zum Spinnrotor (2, 37) synchronen Antrieb verzögert.

3. Offenend-Spinnvorrichtung nach Anspruch 1 oder 2, **dadurch gekennzeichnet, daß** die Einrichtung zum Antrieb des Rotoreinsatzes (18, 38) aus einer kontaktlosen Kopplung mit dem Spinnrotor (2, 37) besteht.

4. Offenend-Spinnvorrichtung nach Anspruch 3, **dadurch gekennzeichnet, daß** der Rotoreinsatz (18, 38) zur kontaktlosen Kopplung konzentrisch angeordnete Permanentmagnete (21, 45) aufweist.

5. Offenend-Spinnvorrichtung nach einem der vorhergehenden Ansprüche, **dadurch gekennzeichnet, daß** die Fadenführung ein Fadenführungskanal (20) ist und daß die rotorrillenseitige Eintrittsöffnung des Fadenführungskanals (20) so ausgebildet ist, daß sie die Krümmung des Garnschenkels (27) entgegen der Rotordrehrichtung unterstützt.

6. Offenend-Spinnvorrichtung nach Anspruch 5, **dadurch gekennzeichnet, daß** von den beiden an den Fadenführungskanal (20) angrenzenden Umfangsbereichen des Rotoreinsatzes (18) ausschließlich der in Drehrichtung des Fadenführungskanals (20) rückwärtige Umfangsbereich so weit von der Rotorrille (25) beabstandet ist, daß der Rotoreinsatz (18) und der Spinnrotor (2, 37) in diesem Bereich gemeinsam eine Verlängerung des Fadenführungskanals (20) bilden.

7. Offenend-Spinnvorrichtung nach einem der vorhergehenden Ansprüche, **dadurch gekennzeichnet, daß** der Rotoreinsatz (18) mittig eine Ausnehmung (19) aufweist, in die die Fadenabzugsdüse (15) bei geschlossener Offenend-Spinnvorrichtung (1) teilweise hineinragt, wobei der Rand der Ausnehmung (19) als Schräge (30) ausgebildet ist.

8. Offenend-Spinnvorrichtung nach einem der vorhergehenden Ansprüche, **dadurch gekennzeichnet, daß** die in Drehrichtung rückwärtige Seitenwand (32) des Fadenführungskanals (20) so ausgebildet ist, daß sie das Einfangen eines als Garnschenkel (27) umlaufenden freien Endes des Anspinnfadens bewirkt.

9. Offenend-Spinnvorrichtung nach einem der Ansprüche 1 bis 4, **dadurch gekennzeichnet, daß** die Fadenführung als Mitnehmer (39) ausgebildet ist.

10. Offenend-Spinnvorrichtung nach Anspruch 9, **dadurch gekennzeichnet, daß** mindestens ein weiterer Mitnehmer (39) vorhanden ist und alternativ einer der Mitnehmer (39) den Garnschenkel (40) führt.

11. Offenend-Spinnvorrichtung nach Anspruch 10, **dadurch gekennzeichnet, daß** der Mitnehmer (39) so ausgebildet ist, daß er gleichzeitig der Aufnahme der Permanentmagnete (45) dient.

12. Spinnrotor mit einer Rotorrille, die den größten Innendurchmesser des Spinnrotors bildet, **dadurch gekennzeichnet, daß** im Spinnrotor (2, 37) ein koaxial zur Rotorachse (35) des Spinnrotors (2, 37) drehbar gelagerter Rotoreinsatz (18, 38) angeordnet ist, daß der Rotoreinsatz (18, 38) eine Fadenführung aufweist, durch die der Garnschenkel (27, 40) zwischen Rotorrille (25, 41) und Fadenabzugsdüse (15, 42) geführt wird und durch den die Krümmung des Garnschenkels (27, 40) entgegen der Rotordrehrichtung in allen Spinnphasen so unterstützt wird, dass der Spinnvorgang mit nacheilender Einbindezone abläuft, und daß der Spinnrotor (2, 37) eine Einrichtung besitzt, mit der der Rotoreinsatz (18, 38) in Drehrichtung des Spinnrotors (2, 37) in Rotation versetzbar und während des Spinnprozesses so verzögerbar ist, daß die Verzögerung im wesentlichen dem Nacheilen der Einbindezone entspricht.

13. Verfahren zur Garnherstellung, bei dem ein Spinnrotor in einem Rotorgehäuse einer Offenend-Spinnvorrichtung umläuft und die Fasern in einer den größten Innendurchmesser des Spinnrotors bildenden Rotorrille gesammelt werden, wobei sich ein Garnschenkel von einer Fadenabzugsdüse zur Rotorrille erstreckt und sich zumindest in der Nähe der Rotorrille während des Spinnvorganges entgegen der Rotordrehrichtung krümmt, **dadurch gekennzeichnet, daß** sich ein im Spinnrotor (2, 37) koaxial zur Rotorachse (35) gelagerter Rotoreinsatz (18, 38) in Drehrichtung des Spinnrotors (2, 37) dreht, daß die Drehbewegung des Rotoreinsatzes (18, 38) während des Spinnprozesses so verzögert wird, daß die Verzögerung im wesentlichen dem Nacheilen der Einbindezone, das sich durch die Krümmungsrichtung des Garnschenkels ergibt, entspricht, und daß der Rotoreinsatz (18, 38) den Garnschenkel (27, 40) zwischen Rotorrille (25, 41) und Fadenabzugsdüse (15, 42) so führt, dass er die Krümmung des Garnschenkels (27, 40) entgegen der Rotordrehrichtung in allen Spinnphasen unterstützt.

14. Verfahren nach Anspruch 13, **dadurch gekennzeichnet, daß** der Rotoreinsatz (18, 38) in der Anspinnphase mit einer Geschwindigkeit umläuft, die mindestens so hoch ist, dass er den in den Spinnrotor (2, 37) eingeführten Garnschenkel einfängt.

## Claims

1. An open-end spinning device comprising a spinning rotor rotating in a rotor housing, in the rotor groove of which with the largest internal diameter the fibres are collected, and comprising a lagging binding zone, wherein a yarn shank extending from a yarn drawing nozzle to the rotor groove is curved at least in the vicinity of the rotor groove during the spinning process counter to the direction of rotation of the rotor,
**characterised in that**
in the spinning rotor (2, 37) a rotatably mounted rotor insert (18, 38) is arranged coaxially to the rotor axis (35) of the spinning rotor (2, 37), **in that** a device is provided which sets the rotor insert (18, 38) into rotation in the rotational direction of the spinning rotor (2, 37), wherein the rotor insert (18, 38) is delayed during the spinning process so that the delay corresponds essentially to the lagging of the binding zone, and **in that** the rotor insert (18, 38) comprises a yarn guide, which guides the yarn shank (27, 40) between the rotor groove (25, 41) and the yarn drawing nozzle (15, 42) and supports the curvature of the yarn shank (27, 40) counter to the direction of rotation of the rotor in all spinning phases.

2. The open-end spinning device according to claim 1, **characterised in that** during normal spinning operation the yarn shank (27, 40) in association with the yarn guide delays the rotor insert (18, 38) relative to its drive that is synchronous with the spinning rotor (2, 37).

3. The open-end spinning device according to claim 1 or 2, **characterised in that** the device for driving the rotor insert (18, 38) consists of a non-contacting coupling with the spinning rotor (2, 37).

4. The open-end spinning device according to claim 3, **characterised in that** the rotor insert (18, 38) comprises concentrically arranged permanent magnets (21, 45) for the non-contacting coupling.

5. The open-end spinning device according to one of the preceding claims, **characterised in that** the yarn guide is a yarn guiding channel (20) and **in that** the rotor groove-side inlet opening of the yarn-guiding channel (20) is designed so that it supports the curvature of the yarn shank (27) counter to the direction of rotation of the rotor.

6. The open-end spinning device according to claim 5, **characterised in that** of the two peripheral areas of the rotor insert (18) adjoining the yarn guiding channel (20) only the peripheral area that is at the rear in the direction of rotation of the yarn guiding channel (20) is spaced apart so far from the rotor groove (25) that the rotor insert (18) and the spinning rotor (2, 37) in this area together form an extension of the yarn guiding channel (20).

7. The open-end spinning device according to one of the preceding claims **characterised in that** the rotor insert (18) has a central recess (19), into which the yarn drawing nozzle (15) in a closed open-end spinning device (1) projects partly, wherein the edge of the recess (19) is designed as an oblique edge (30).

8. The open-end spinning device according to one of the preceding claims, **characterised in that** the rear side wall (32) of the yarn guide channel (20) in rotational direction is configured so that it captures a free end of the initial spinning yarn as a yarn shank (27).

9. The open-end spinning device according to one of claims 1 to 4, **characterised in that** the yarn guide is designed as a yarn entrainment element (39).

10. The open-end spinning device according to claim 9, **characterised in that** at least one further yarn entrainment element (39) is provided and alternatively guides the yarn shank (40) to one of the yarn entrainment elements (39).

11. The open-end spinning device according to claim 10, **characterised in that** the yarn entrainment element (39) is designed so that it is used simultaneously for mounting the permanent magnets (45).

12. A spinning rotor with a rotor groove, which forms the largest internal diameter of the spinning rotor, **characterised in that** in the spinning rotor (2, 37) a rotary mounted rotor insert (18, 38) is arranged coaxially to the rotor axis (35) of the spinning rotor (2, 37), **in that** the rotor insert (18, 38) comprises a yarn guide, by means of which the yarn shank (27, 40) is guided between the rotor groove (25, 41) and the yarn drawing nozzle (15, 42) and by which the curvature of the yarn shank (27, 40) is supported counter to the direction of rotation of the rotor in all spinning phases, so that the spinning process takes place with a lagging binding zone, and **in that** the spinning rotor (2, 37) has a device, with which the rotor insert (18, 38) can be set into rotation in the rotational direction of the spinning rotor (2, 37) and can be delayed during the spinning process, so that the delay corresponds substantially to the lagging of the binding zone.

13. A method for producing yarn, in which a spinning rotor rotates in a rotor housing of an open-end spinning device and the fibres are collected in a rotor groove forming the largest internal diameter of the spinning rotor, wherein a yarn shank extends from a yarn drawing nozzle to the rotor groove and curves at least in the vicinity of the rotor groove during the spinning process counter to the direction of rotation of the rotor, **characterised in that** a rotor insert (18, 38) mounted in the spinning rotor (2, 37) coaxially to the rotor axis (35) rotates in the rotary direction of the spinning rotor (2, 37), **in that** the rotary movement of the rotor insert (18, 38) is delayed during the spinning process, so that the delay corresponds substantially to the lagging of the binding zone which is produced by the direction of the curvature of the yarn shank, and **in that** the rotor insert (18, 38) guides the yarn shank (27, 40) between the rotor groove (25, 41) and the yarn drawing nozzle (15, 42) so that it supports the curvature of the yarn shank (27, 40) against the direction of rotation of the rotor in all spinning phases.

14. The method according to claim 13, **characterised in that** the rotor insert (18, 38) rotates in the initial spinning phase at a speed which is at least sufficiently high that it captures the yarn shank inserted into the spinning rotor (2, 37).

## Revendications

1. Métier de filature à fibres libérées, comprenant un rotor de filage en révolution dans un carter rotorique et dont la gorge rotorique, dotée du diamètre intérieur maximal, assure l'accumulation des fibres ; et une zone de liage implantée avec déphasage, sachant qu'une mèche, s'étendant depuis une buse délivreuse de fil jusqu'à la gorge rotorique, est courbée en sens inverse de la direction de rotation du rotor, au cours du processus de filage, au moins à proximité de ladite gorge rotorique,
**caractérisé par le fait**
**que** le rotor de filage (2, 37) renferme une pièce rotorique intégrée (18, 38) montée à rotation coaxialement à l'axe (35) dudit rotor de filage (2, 37) ; par la présence d'un système imprimant une rotation à ladite pièce rotorique intégrée (18, 38) dans la direction de rotation dudit rotor de filage (2, 37), sachant que ladite pièce rotorique intégrée (18, 38) est temporisée, au cours du processus de filage, de façon telle que la temporisation corresponde pour l'essentiel au déphasage de la zone de liage ; et par le fait que ladite pièce rotorique intégrée (18, 38) comporte un guide-fil qui guide la mèche (27, 40) entre la gorge rotorique (25, 41) et la buse (15, 42) délivreuse de fil, et qui concourt efficacement à la courbure de ladite mèche (27, 40) en sens inverse de la direction de rotation du rotor durant toutes les phases de filage.

2. Métier de filature à fibres libérées, selon la revendication 1, **caractérisé par le fait que**, en mode filage normal, la mèche (27, 40) ralentit la pièce rotorique intégrée (18, 38), par l'intermédiaire du guide-fil, vis-à-vis de son entraînement en synchronisme avec le rotor de filage (2, 37).

3. Métier de filature à fibres libérées, selon la revendication 1 ou 2, **caractérisé par le fait que** le système d'entraînement de la pièce rotorique intégrée (18, 38) est constitué d'un accouplement sans contact avec le rotor de filage (2, 37).

4. Métier de filature à fibres libérées, selon la revendication 3, **caractérisé par le fait que** la pièce rotorique intégrée (18, 38) présente, en vue de l'accouplement sans contact, des aimants permanents (21, 45) agencés concentriquement.

5. Métier de filature à fibres libérées, selon l'une des revendications précédentes, **caractérisé par le fait que** le guide-fil est un canal (20) guide-fil ; et **par le fait que** l'orifice d'entrée dudit canal (20) guide-fil, situé du côté de la gorge rotorique, est réalisé de telle sorte qu'il concoure efficacement à la courbure de la mèche (27) en sens inverse de la direction de rotation du rotor.

6. Métier de filature à fibres libérées, selon la revendication 5, **caractérisé par le fait que**, parmi les deux zones périphériques de la pièce rotorique intégrée (18) limitrophes du canal (20) guide-fil, seule la zone périphérique située à l'arrière dans la direction de rotation dudit canal (20) guide-fil présente, vis-à-vis de la gorge rotorique (25), un espacement tel que ladite pièce rotorique intégrée (18) et ledit rotor de filage (2, 37) matérialisent conjointement, dans cette zone, un prolongement dudit canal (20) guide-fil.

7. Métier de filature à fibres libérées, selon l'une des revendications précédentes, **caractérisé par le fait que** la pièce rotorique intégrée (18) comporte, centralement, un évidement (19) dans lequel la buse (15) délivreuse de fil s'engage en partie, à l'état fermé dudit métier de filature (1) à fibres libérées, le bord dudit évidement (19) étant réalisé sous la forme d'un biseau (30).

8. Métier de filature à fibres libérées, selon l'une des revendications précédentes, **caractérisé par le fait que** la paroi latérale (32) du canal (20) guide-fil, située à l'arrière dans la direction de rotation, est réalisée de telle sorte qu'elle provoque la saisie d'une extrémité libre du fil d'amorce de filage qui accomplit une révolution en tant que mèche (27).

9. Métier de filature à fibres libérées, selon l'une des revendications 1 à 4, **caractérisé par le fait que** le guide-fil est réalisé sous la forme d'un organe d'entraînement (39).

10. Métier de filature à fibres libérées, selon la revendication 9, **caractérisé par** la présence d'au moins un organe d'entraînement (39) supplémentaire, sachant que, en variante, l'un des organes d'entraînement (39) guide la mèche (40).

11. Métier de filature à fibres libérées, selon la revendication 10, **caractérisé par le fait que** l'organe d'entraînement (39) est réalisé de façon telle qu'il serve simultanément à recevoir les aimants permanents (45).

12. Rotor de filage muni d'une gorge qui représente le diamètre intérieur maximal dudit rotor de filage, **caractérisé par le fait que** ledit rotor de filage (2, 37) renferme une pièce rotorique intégrée (18, 38) montée à rotation coaxialement à l'axe (35) dudit rotor de filage (2, 37) ; **par le fait que** ladite pièce rotorique intégrée (18, 38) comporte un guide-fil par lequel la mèche (27, 40) est guidée entre la gorge rotorique (25, 41) et une buse (15, 42) délivreuse de fil, et par lequel la courbure de ladite mèche (27, 40) en sens inverse de la direction de rotation du rotor est assistée, durant toutes les phases de filage, de façon telle que le processus de filage se déroule avec une zone de liage à implantation déphasée ; et **par le fait que** ledit rotor de filage (2, 37) possède un système par lequel la pièce rotorique intégrée (18, 38) peut être mise en rotation dans la direction de rotation dudit rotor de filage (2, 37) et peut être temporisée, au cours du processus de filage, de manière que la temporisation corresponde pour l'essentiel au déphasage de ladite zone de liage.

13. Procédé de production d'un filé, dans lequel un rotor de filage accomplit une révolution dans un carter rotorique d'un métier de filature à fibres libérées, et les fibres sont accumulées dans une gorge rotorique représentant le diamètre intérieur maximal dudit rotor de filage, sachant qu'une mèche s'étend depuis une buse délivreuse de fil jusqu'à la gorge rotorique et se courbe en sens inverse de la direction de rotation dudit rotor, au cours du processus de filage, au moins à proximité de ladite gorge rotorique, **caractérisé par le fait qu'**une pièce rotorique intégrée (18, 38) montée dans le rotor de filage (2, 37), coaxialement à l'axe (35) dudit rotor, tourne dans la direction de rotation dudit rotor de filage (2, 37) ; **par le fait que** le mouvement rotatoire de ladite pièce rotorique intégrée (18, 38) est temporisé, au cours du processus de filage, de façon telle que la temporisation corresponde pour l'essentiel au déphasage de la zone de liage, provoqué par la direction de courbure de la mèche ; et **par le fait que** ladite pièce rotorique intégrée (18, 38) guide ladite mèche (27, 40), entre ladite gorge rotorique (25, 41) et une buse (15, 42) délivreuse de fil, de façon telle qu'elle concoure efficacement à la courbure de ladite mèche (27, 40), en sens inverse de la direction de rotation du rotor, durant toutes les phases de filage.

14. Procédé selon la revendication 13, **caractérisé par le fait que** la pièce rotorique intégrée (18, 38) accomplit, durant la phase d'amorce du filage, une révolution avec une vitesse présentant au moins une valeur suffisamment élevée pour qu'elle saisisse la mèche introduite dans le rotor de filage (2, 37).
